# EUROPÄISCHE PATENTANMELDUNG

(11) **EP 4 610 011 A1**
(43) Veröffentlichungstag der Anmeldung: **03.09.2025**
(21) Anmeldenummer: 25159931.2
(22) Anmeldetag: 25.02.2025
(51) Int. Cl.: B28D 1/04, B28D 1/22, B28D 7/04

(54) **VORRICHTUNG ZUM ANREISSEN VON DACHZIEGELN, VORRICHTUNG ZUM TRENNEN VON DACHZIEGELN UND VERFAHREN ZUM TRENNEN VON DACHZIEGELN**

(30) Priorität: 28.02.2024 DE 102024105664
(71) Anmelder: Mafell AG, 78727 Oberndorf a.N. (DE)
(72) Erfinder: JACKL, Robin, 78727 Oberndorf (DE); HÄHNLE, Oliver, 72461 Albstadt (DE); PFAU, Helmut, 72275 Alpirsbach (DE)
(74) Vertreter: Manitz Finsterwald Patent- und Rechtsanwaltspartnerschaft mbB

(57) **Zusammenfassung**

Eine Vorrichtung (10) zum Anreißen von Dachziegeln (100) umfasst ein Gestell (11), das eine Linearführung (13, 15) aufweist, einen an dem Gestell (11) angeordneten und relativ zu dem Gestell (11) drehbaren Drehteller (21), auf dem die Dachziegel (100) positionierbar sind, und eine Anreißeinheit (25), die einen Konturabnehmer (27) zum Anliegen an der Kontur eines auf dem Drehteller (21) positionierten Dachziegels (100) aufweist. Die Anreißeinheit (25) oder der Drehteller (21) ist entlang der Linearführung (13, 15) verfahrbar.

## Beschreibung

Die Erfindung betrifft eine Vorrichtung zum Anreißen von Dachziegeln, eine Vorrichtung zum Trennen von Dachziegeln sowie ein Verfahren zum Trennen von Dachziegeln.

Die Vorrichtungen und das Verfahren finden insbesondere beim Decken von Dächern mit Kehlen, Graten, steigenden Traufen oder schiefen Ortgängen Anwendung. Dafür ist es notwendig, Dachziegel zuzuschneiden. Üblicherweise wird das Dach bis zum letzten vollen Dachziegel bis zur Schnittlinie hin gedeckt. Konventionell wird sodann die Schnittlinie parallel verschoben, das heißt die Schnittlinie wird am oberen und unteren Ende eingemessen und anschließend durch Verwendung einer Schlagschnur über die gesamte Länge auf die Dachziegel übertragen. Die Schnittlinie ist bei Verwendung der Schlagschnur nur auf den Hochsicken des Dachziegels zu sehen. Anschließend werden die Dachziegel mit dem Winkelschleifer zugeschnitten, was in der Praxis üblicherweise auf dem Dach geschieht. Nachdem die Dachziegelreste als Abfall vom Dach befördert worden sind, werden die zugeschnitten Dachziegel eingedeckt.

Das Schneiden der Dachziegel geschieht in unergonomischer Position des Dachdeckers. Zudem ist der Stand auf dem Dach gemäß den einschlägigen Vorschriften vieler Länder, in Deutschland gemäß den Vorschriften der BG Bau, als unsicher definiert. Der Dachdecker muss auf dem bereits gedeckten Dach stehen, was mit einer entsprechenden Absturzgefahr einhergeht. Die BG Bau stuft auch das Schneiden von Dachziegeln auf dem Dach mit Blick auf die Arbeitssicherheit als nicht zulässig ein. Gemäß den Unfallverhütungsvorschriften (UVV) muss der Dachdecker die Dachziegel nach dem Anzeichnen vom Dach befördern und auf dem Boden zurechtschneiden. Da dieses Vorgehen umständlich erscheint, wird dies in der Praxis jedoch nicht so gehandhabt.

Hinzu kommt, dass auf dem Dach die Staubentwicklung nicht kontrolliert und eingedämmt werden kann. Der Arbeitsablauf ist zudem sehr ineffizient, da die betroffenen Dachziegel mehrmals positioniert werden müssen.

Vor diesem Hintergrund ist es eine Aufgabe der vorliegenden Erfindung, die Arbeitsbedingungen beim Anreißen und Zuschneiden von Dachziegeln zu verbessern.

Diese Aufgabe wird durch eine Vorrichtung zum Anreißen von Dachziegeln mit den Merkmalen des Anspruchs 1, durch eine Vorrichtung zum Trennen von Dachziegeln mit den Merkmalen des Anspruchs 6 sowie durch ein Verfahren zum Trennen von Dachziegeln mit den Merkmalen des Anspruchs 13 gelöst. Vorteilhafte Weiterbildungen sind Gegenstand der jeweiligen abhängigen Ansprüche und ergeben sich aus der Beschreibung und den Zeichnungen.

Eine Vorrichtung gemäß einem ersten Aspekt der Erfindung dient zum Anreißen von Dachziegeln und umfasst ein Gestell, das eine Linearführung aufweist, einen an dem Gestell angeordneten und relativ zu dem Gestell drehbaren Drehteller, auf dem die Dachziegel positionierbar sind, und eine Anreißeinheit, die einen Konturabnehmer zum Anliegen an der Kontur eines auf dem Drehteller positionierten Dachziegels aufweist. Die Anreißeinheit oder der Drehteller ist entlang der Linearführung verfahrbar.

Als Anreißen wird das Anbringen einer Schnittlinie an einer Oberfläche der Dachziegel verstanden. Dies kann beispielsweise durch Anzeichnen oder auch durch Einritzen der Oberfläche erfolgen. Insbesondere können die Dachziegel eine Form mit Hoch- und Tiefsicken aufweisen. Mit anderen Worten sind die Oberflächen der Dachziegel in der Regel nicht eben, sondern können beispielsweise als wellig beschrieben werden.

Das Gestell kann das Grundgerüst der Vorrichtung bilden und insbesondere eine rechteckige Basisplatte aufweisen. Die Linearführung kann beispielsweise an gegenüberliegenden Seiten der Basisplatte vorgesehen sein. Ferner kann das Gestell ausgestaltet sein, um auf dem Boden oder einer insbesondere ebenen Arbeitsfläche oder -unterlage aufgestellt zu werden.

Der Drehteller ist an dem Gestell angeordnet und kann insbesondere drehbar an dem Gestell gelagert sein, sodass der Drehteller in seiner Orientierung relativ zum Gestell veränderlich ist.

Der Konturabnehmer kann insbesondere zu dem Drehteller bzw. dem Dachziegel hin absenkbar sein und im abgesenkten Zustand entlang seiner vollständigen Erstreckung an der Kontur des auf dem Drehteller positionierten Dachziegels anliegen. Dies gilt insbesondere auch dann, wenn der Dachziegel, wie zuvor beschrieben, keine flächige oder ebene Oberfläche aufweist, sondern mit Hoch- und Tiefsicken versehen ist. Das Absenken des Konturabnehmers kann insbesondere durch Betätigung eines Betätigungshebels erfolgen. Hierzu kann ein Mechanismus vorgesehen sein, der über geführte Pleuel eine Drehbewegung des Betätigungshebels in eine vertikale Auf- und Abwärtsbewegung umsetzt, oder ein Mechanismus, der eine lineare Bewegung über eine Führungseinrichtung in eine vertikale Auf- und Abwärtsbewegung umsetzt. Der Konturabnehmer kann sich an die Kontur anschmiegen und dabei auch dem Verlauf der Sicken folgen. Im angeschmiegten Zustand wird dann die Schnittlinie an dem Dachziegel angebracht, etwa mit einem Stift oder einem selbst als Stift fungierenden Konturabnehmer entlang der Erstreckung des Konturabnehmers. Das führt dazu, dass die Anreißlinie oder Schnittlinie über die gesamte Länge des Anrisses präzise ist, wohingegen bei konventionellen Anreißmethoden Ungenauigkeiten insbesondere im Bereich der Tiefsicken entstehen können, wenn nur im Bereich der Hochsicken angerissen wird.

Die Vorrichtung erlaubt es, für einen bestimmten Arbeitsschritt beim Decken eines Dachs, etwa Kehle, Grat, Traufe oder Ortgang, einmalig nach Vermessung des Dachs Schnittparameter für die Dachziegel zu ermitteln. Bei den Schnittparametern kann es sich insbesondere um eine Schnittposition und einen Schnittwinkel handeln, sodass definiert ist, wie genau die Dachziegel für diesen Arbeitsschritt zugeschnitten werden müssen. Basierend auf den Schnittparametern kann die Vorrichtung sodann eingestellt werden, nämlich durch Einstellen des Winkels des Drehtellers und der Position der Anreißeinheit oder des Drehtellers entlang der Linearführung. Ist die Vorrichtung eingestellt, können die für den Arbeitsschritt benötigten Dachziegel nacheinander auf den Drehteller gelegt und angerissen werden.

Dieses Vorgehen ist sehr effizient, weil die Einstellung der Vorrichtung für jeden Arbeitsschritt nur einmal vorgenommen werden muss. Sodann können die Dachziegel für diesen Arbeitsschritt zügig nacheinander angerissen werden, ohne dass die Vorrichtung dazwischen vollständig neu eingestellt werden muss. Insbesondere erübrigt sich in der Regel das Neueinstellen des Winkels des Drehtellers für jeden einzelnen Ziegel. Hierdurch werden Arbeitsschritte eingespart, was die Effizienz der Arbeiten verbessert. Zudem ist die Vorrichtung für die Verwendung am Boden vorgesehen. Durch den Verzicht auf die Verwendung der Schlagschnur und die Möglichkeit, die Schnittdaten über die Berechnung zu generieren, ist kein Anreiz für den Dachdecker vorhanden, das Anreißen und Zuschneiden auf dem Dach vorzunehmen. Vielmehr wird die Vorrichtung am Boden eingestellt. Die Dachziegel werden dann am Boden angerissen und zugeschnitten und erst im Anschluss in ihrer für die Verlegung fertigen Form auf das Dach transportiert. Somit erhöht sich durch die Vorrichtung die Arbeitssicherheit und Ergonomie erheblich. Durch das Zuschneiden am Boden wird zudem Staubentwicklung auf dem Dach vermieden.

Vorteilhaft weist der Konturabnehmer eine Kontaktfläche auf, die ausgebildet ist, sich an die Kontur des Dachziegels anzuschmiegen. Insbesondere kann sich der Konturabnehmer entlang einer Erstreckungsrichtung erstrecken und eine Vielzahl von entlang der Erstreckungsrichtung in Reihe angeordneten Scheibenelementen aufweisen, die in einer Richtung zu dem Drehteller hin einzeln beweglich an der Anreißeinheit gelagert sind und gemeinsam die Kontaktfläche definieren. Die Scheibenelemente können auf einer Führungsplatte sitzen, sodass sie relativ zu der Führungsplatte einzeln beweglich sind, wobei die Führungsplatte an die vertikale Bewegung, also das Absenken des Konturabnehmers, gekoppelt ist. Durch die Ausgestaltung mit den einzeln beweglichen Scheibenelementen wird eine hohe Flexibilität erreicht, sodass sich die Scheibenelemente an eine Kontur mit Hoch- und Tiefsicken anpassen können. Dadurch wird die Markierung beim Anreißen auch im Bereich der Tiefsicken präzise angebracht.

Um die Kontur der Dachziegel möglichst präzise abzubilden, ist es vorteilhaft, wenn die Scheibenelemente in der Erstreckungsrichtung eine Dicke von etwa 1 mm bis etwa 4 mm, insbesondere etwa 1,5 mm, aufweisen. Zudem können benachbarte Scheibenelemente in der Erstreckungsrichtung jeweils unmittelbar aneinander anliegen.

Alternativ zu der Ausbildung des Konturabnehmers mittels Scheibenelementen ist es etwa auch denkbar, dass der Konturabnehmer durch ein elastisches Material, etwa einen elastischen Stoff oder Hartschaum, ausgebildet wird, um das Anschmiegen des Konturabnehmers an die Kontur des Dachziegels zu erreichen.

Eine Vorrichtung gemäß einem weiteren Aspekt der Erfindung dient zum Trennen von Dachziegeln und umfasst ein Gestell, das eine Linearführung aufweist, einen an dem Gestell angeordneten und relativ zu dem Gestell drehbaren Drehteller, auf dem die Dachziegel positionierbar sind, und eine Trenneinheit, die ein antreibbares Werkzeug, insbesondere ein Sägeblatt, zum Trennen eines auf dem Drehteller positionierten Dachziegels aufweist. Die Trenneinheit oder der Drehteller ist entlang der Linearführung verfahrbar.

Die Vorrichtung ähnelt insofern der zuvor beschriebenen Vorrichtung gemäß dem ersten Aspekt hinsichtlich des Gestells, der Linearführung und des Drehtellers. Insoweit gelten die obigen Ausführungen betreffend diese Merkmale auch für die Vorrichtung zum Trennen von Dachziegeln. Im Unterschied dazu umfasst die Vorrichtung zum Trennen von Dachziegeln die insbesondere zu dem Drehteller bzw. dem Dachziegel hin absenkbare Trenneinheit. Damit können die Dachziegel, wenn sie auf dem Drehteller positioniert sind und die Trenneinheit zu dem Drehteller bzw. dem Dachziegel abgesenkt wird, passend zugeschnitten (getrennt) werden, ohne dass zuvor eine Anreißmarkierung angebracht werden muss. Die Vorrichtung wird, wie oben beschrieben, zunächst gemäß den ermittelten Schnittparametern eingestellt, nämlich durch Einstellen des Winkels des Drehtellers und der Position der Trenneinheit oder des Drehtellers entlang der Linearführung, sodass Trenneinheit und Drehteller zueinander passend positioniert und ausgerichtet sind. Sodann können die für den Arbeitsschritt benötigten Dachziegel nacheinander auf den Drehteller gelegt und getrennt oder zugeschnitten werden. Dadurch wird der weitere Schritt des Anreißens eingespart.

Vorzugsweise weist das Gestell eine Positionsanzeige auf, an der die Position der Anreißeinheit bzw. der Trenneinheit oder die Position des Drehtellers entlang der Linearführung ablesbar ist. Die Positionsanzeige kann etwa eine Skala sein, die am Gestell vorgesehen ist und mit der Linearführung verläuft. Denkbar sind aber auch andere Ausgestaltungen der Positionsanzeige, etwa eine Digitalanzeige. Die Anreißeinheit bzw. die Trenneinheit oder der Drehteller kann ein Anzeigeelement zum Anzeigen der Position an der Positionsanzeige aufweisen, etwa ein pfeilförmig ausgestaltetes Anzeigeelement, welches mit der Anreißeinheit oder dem Drehteller bei einer Bewegung entlang der Linearführung mitbewegt wird und auf die Positionsanzeige gerichtet ist.

Die Vorrichtung kann zudem eine Positionsarretierung zum Arretieren der Anreißeinheit, der Trenneinheit oder des Drehtellers an einer insbesondere beliebigen Position entlang der Linearführung umfassen. Dass die Position beliebig sein kann, bedeutet dabei, dass die Position stufenlos eingestellt werden kann. Wurde die korrekte Position eingestellt, dient die Arretierung dazu, dass sich der Drehteller und die Anreißeinheit in Richtung der Linearführung nicht mehr relativ zueinander bewegen können. So können nacheinander mehrere Dachziegel für einen Arbeitsschritt angerissen werden, ohne dass man die Anreißeinheit oder den Drehteller neu positionieren muss.

Der Drehteller kann einen Anschlag für den Dachziegel aufweisen, um den Dachziegel auf dem Drehteller zu positionieren. Der Dachziegel kann insbesondere mit seinem Ziegelfalz in Anlage an dem Anschlag gebracht werden. Dies ist insbesondere Hilfreich, um jeden Dachziegel in gleicher Weise auf dem Drehteller zu positionieren.

Der Drehteller kann außerdem eine Winkelarretierung zum Arretieren des Drehtellers in einem insbesondere beliebigen Winkel relativ zur Anreißeinheit aufweisen. Dass der Winkel beliebig sein kann, bedeutet dabei, dass der Winkel stufenlos eingestellt werden kann. Wurde der korrekte Winkel eingestellt, dient die Winkelarretierung dazu, dass sich der Drehteller nicht mehr relativ zu der Anreißeinheit drehen kann. Die Winkelarretierung kann einen Klemmhebel aufweisen, der dazu dient, die Arretierung des Drehtellers festzulegen und aufzuheben.

Das Gestell kann eine Gestellebene definieren, wobei der Drehteller um eine orthogonal zur Gestellebene verlaufende Achse drehbar ist und die Anreißeinheit bzw. die Trenneinheit oder der Drehteller im Wesentlichen parallel zu der Gestellebene verfahrbar ist.

Das erfindungsgemäße Verfahren dient zum Trennen von Dachziegeln unter Verwendung einer Vorrichtung, die ein Gestell, das eine Linearführung aufweist, und einen an dem Gestell angeordneten und relativ zu dem Gestell drehbaren Drehteller, auf dem die Dachziegel positionierbar sind, umfasst. Das Verfahren weist die folgenden Schritte auf:
- Ermitteln von Schnittparametern für die Dachziegel für einen Arbeitsschritt, wobei die Schnittparameter insbesondere eine Schnittposition und einen Schnittwinkel für die anzureißenden Dachziegel umfassen,
- Ermitteln von Einstellparametern für die Vorrichtung für den Arbeitsschritt basierend auf den Schnittparametern,
- Einstellen der Einstellparameter an der Vorrichtung,
- aufeinanderfolgendes Positionieren der für den Arbeitsschritt benötigten Dachziegel auf dem Drehteller und Trennen der Dachziegel entsprechend den Schnittparametern.

Bei dem Verfahren wird somit zunächst ermittelt, wie genau die für den jeweiligen Arbeitsschritt benötigten Dachziegel getrennt oder zugeschnitten werden müssen. Insbesondere werden dazu die Position ("Schnittposition") und der Winkel ("Schnittwinkel") der Schnittführung zu dem Dachziegel ermittelt. Darauf basierend werden sodann die Einstellparameter zur Einstellung der Vorrichtung ermittelt. Die Einstellparameter definieren Einstellungen der Vorrichtung, sodass der Drehteller mit dem Dachziegel so ausgerichtet und positioniert wird, dass die Trennung der Dachziegel entlang der gewünschten Schnittlinie erfolgt. Die Einstellparameter können insbesondere den Winkel des Drehtellers oder eine Position einer Anreißeinheit bzw. einer Trenneinheit oder des Drehtellers entlang der Linearführung umfassen.

Das Trennen der Dachziegel kann auf zwei unterschiedliche Weisen erfolgen. Entweder werden die auf dem Drehteller positionierten Dachziegel direkt durch eine Trenneinheit getrennt. Die Trenneinheit, die ein antreibbares Werkzeug zum Trennen eines auf dem Drehteller positionierten Dachziegels aufweisen kann, kann beispielsweise Teil der Vorrichtung und entlang der Linearführung verfahrbar sein.

Alternativ dazu kann die Vorrichtung eine Anreißeinheit umfassen, die einen Konturabnehmer zum Anliegen an der Kontur eines auf dem Drehteller positionierten Dachziegels aufweist, wobei die Anreißeinheit oder der Drehteller entlang der Linearführung verfahrbar ist. In diesem Fall wird an den Dachziegeln vor dem Trennen entlang des Konturabnehmers eine Anreißmarkierung angebracht. Das Trennen der Dachziegel entsprechend der Anreißmarkierung, die wiederum gemäß den Schnittparametern angebracht ist, erfolgt dann nach dem Anbringen der Anreißmarkierung, entweder wenn der Dachziegel noch auf dem Drehteller positioniert ist oder nach Entfernen des Dachziegels von dem Drehteller.

Die Anreißeinheit kann nach dem Positionieren eines jeden Dachziegels auf dem Drehteller abgesenkt werden, um den Konturabnehmer auf der Kontur des auf dem Drehteller positionierten Dachziegels aufliegen zu lassen, sodass sich der Konturabnehmer an die Kontur des Dachziegels anschmiegt.

Das Ermitteln von Schnittparametern und/oder das Ermitteln von Einstellparametern kann insbesondere mittels einer Berechnungssoftware erfolgen, und zwar auch für Dachziegel, welche nicht im Verband gedeckt werden. Hierzu wird das Dach vermessen und die nötigen Parameter in die Berechnungssoftware eingegeben, sodass die Berechnungssoftware die jeweiligen Parameter ausgeben kann. Denkbar ist auch, dass die Berechnungssoftware eine App für ein Endgerät ist, mit welchem Fotos von dem zu deckenden Dach gemacht werden können, wobei die App basierend auf den Fotos die Vermessung des Dachs durchführt.

Das Ermitteln oder Berechnen von Schnittparametern oder Einstellparametern kann insbesondere dadurch erfolgen, dass auf zwei unterschiedliche Arten von Dachabschnitten abgestellt wird, nämlich Kehle und Grat, wobei die Berechnung des Grates die spiegelbildliche Berechnung der Kehle darstellt. Andere Abschnitte wie schräge Ortgänge oder steigende Traufen können letztlich als Ableitungen von Kehle und Grat betrachtet werden, sodass durch die Abbildung von Kehle und Grat auch das Ermitteln von Schnitt- oder Einstellparametern für Ortgänge und Traufen möglich ist.

Die für das Ermitteln der Schnittparameter notwendigen Parameter können unter anderem Ziegelmaße sein, wie etwa Länge, Breite, die Deckbreite und der Abstand der Ziegelnasen von der Oberkante des Ziegels aus.

Für das Ermitteln der Schnittparameter kann zunächst von einem eingelatteten und eingeteilten Dach ausgegangen werden. In der Regel wird dazu auf jeder Latte der dritte Ziegel angezeichnet, damit die Dachfläche überall gleich aussieht. Als Bezug auf der Dachfläche kann zum Beispiel der letzte von oben nach unten am Dach ganz durchlaufende Einteilungsstrich herangezogen werden, also im Beispiel der Kehle der Einteilungsstrich, welcher der Kehle am nächsten ist und noch von oben nach unten am Dach ganz durchläuft. Anschließend wird an der obersten und untersten Dachlatte jeweils der Abstand von dem Einteilungsstrich in die Kehle gemessen (oberes und unteres Kehlmaß). Über die Angabe des Lattmaßes, also des Abstands der Oberkanten zweier benachbarter Latten, und der Anzahl der Ziegelreihen kann so ein geometrisches Fünfeck aufgespannt werden. Die Ziegelmaße werden benötigt, um die Dachziegel entsprechend zu verschieben bzw. zu korrigieren, da diese immer seitlich und oben von anderen Ziegeln überdeckt werden. Anschließend können über allgemeine Winkelfunktionen die Schnittparameter der einzelnen Ziegel an der Schnittkante ermittelt werden.

Es versteht sich, dass das erfindungsgemäße Verfahren insbesondere unter Verwendung der erfindungsgemäßen Vorrichtungen durchführbar ist. Merkmale und Vorteile, die hierin im Zusammenhang mit den Vorrichtungen offenbart sind, gelten somit gleichermaßen für das Verfahren und umgekehrt.

Nachfolgend wird die Erfindung rein beispielhaft anhand von in den Zeichnungen schematisch dargestellten Ausführungsbeispielen erläutert. Dabei zeigt:
- Fig. 1: eine perspektivische Ansicht einer Vorrichtung zum Anreißen von Dachziegeln gemäß einem Ausführungsbeispiel,
- Fig. 2: eine weitere perspektivische Ansicht der Vorrichtung aus Fig. 1,
- Fig. 3: eine vergrößerte Ansicht des Details III aus Fig. 2,
- Fig. 4: eine perspektivische Ansicht einer Vorrichtung zum Anreißen von Dachziegeln gemäß einem weiteren Ausführungsbeispiel,
- Fig. 5: eine vergrößerte Ansicht des Details V aus Fig. 4 und
- Fig. 6: eine perspektivische Ansicht einer Vorrichtung zum Trennen von Dachziegeln gemäß einem weiteren Ausführungsbeispiel.

Fig. 1 und 2 und 4 zeigen jeweils eine Vorrichtung 10 zum Anreißen von Dachziegeln 100. Die jeweiligen Vorrichtungen 10 weisen ein Gestell 11 auf, welches jeweils eine rechteckige Basisplatte, die eine Gestellebene definiert, und daran angebrachte Führungsschienen 13, 15 aufweist. Die Führungsschienen 13, 15 sind an gegenüberliegenden Rändern der Basisplatte befestigt und bilden gemeinsam eine Linearführung. Die Basisplatte kann etwa auf dem Boden oder auf einer Arbeitsunterlage positioniert werden.

Drehbar an dem Gestell 11, bzw. an dessen Basisplatte, ist ein Drehteller 21 angeordnet. Die Drehachse des Drehtellers 21 verläuft dabei orthogonal zu der Gestellebene. Der Drehteller 21 dient der Aufnahme und Positionierung von Dachziegeln 100, wie etwa in Fig. 4 ersichtlich. Um die Dachziegel korrekt und genau auf dem Drehteller 21 zu positionieren, ist der Drehteller 21 mit einem Anschlag 23 für die Dachziegel 100 versehen.

Wie beschrieben, ist der Drehteller 21 grundsätzlich relativ zur Basisplatte drehbar gelagert, weist jedoch eine Winkelarretierung zum stufenlosen Arretieren des Drehtellers 21 auf. Mittels eines Klemmhebels 39 kann die Winkelarretierung festgelegt (aktiviert) oder gelöst (deaktiviert) werden.

Die Vorrichtung 10 weist eine sich in einer Erstreckungsrichtung X erstreckende Anreißeinheit 25 auf. Die Anreißeinheit 25 ist durch Rollen 41 verfahrbar an den gegenüberliegenden Führungsschienen 13, 15 angeordnet und kann somit durch Verwendung eines Einstellhebels 43 parallel zur Gestellebene in einer zu der Erstreckungsrichtung X orthogonalen Richtung verfahren werden. Dadurch lässt sich die Position der Anreißeinheit 25 relativ zu dem Drehteller 21 einstellen und mittels eines Anzeigeelements 19 an einer Positionsanzeige 17 ablesen. Zudem ist eine Positionsarretierung vorgesehen, um die Anreißeinheit 25 in einer beliebigen Position entlang der Linearführung 13, 15 zu arretieren. Das Festlegen (Aktivieren) der Positionsarretierung kann insbesondere durch Verwendung des Einstellhebels 43 geschehen, sodass durch Bewegen des Einstellhebels 43 entlang der Verfahrrichtung die Anreißeinheit 25 verfahren werden kann und durch Schwenken des Einstellhebels 43 die Positionsarretierung festgelegt oder gelöst werden kann.

Die Anreißeinheit 25 weist einen Konturabnehmer 27, der eine dem Drehteller 21 zugewandte Kontaktfläche 29 aufweist. Der Konturabnehmer 27 und die Kontaktfläche 29 sind so ausgebildet, dass sie sich an die Kontur der Dachziegel 100 einschließlich Hoch- und Tiefsicken anschmiegen können. Dies geschieht entweder dadurch, dass der Konturabnehmer 27 aus einem elastischen Material besteht (Fig. 1 bis 3), etwa aus einem elastischen Stoff oder Hartschaum, oder dass der Konturabnehmer 27, wie in Fig. 4 und 5 gezeigt, eine Vielzahl von entlang der Erstreckungsrichtung X in Reihe angeordneten Scheibenelementen 31 aufweist.

Die Scheibenelemente 31 sind in einer Richtung orthogonal zur Erstreckungsrichtung X und zu dem Drehteller 21 hin einzeln beweglich an der Anreißeinheit 25 gelagert und definieren an ihren Unterseiten gemeinsam die Kontaktfläche 29. Kommen die Scheibenelemente 31 mit der Kontur eines Dachziegels 100 in Kontakt, passen sie sich dieser an. Wenn die Scheibenelemente 31 von dem Dachziegel 100 wegbewegt werden, gehen sie wieder selbsttätig in ihre ursprüngliche Position zurück.

Die Anreißeinheit 25 ist mittels eines Betätigungshebels 37 (s. Fig. 3) absenkbar, sodass der Konturabnehmer 27 zu dem Drehteller 21 hin nach unten bewegt wird und mit einem auf dem Drehteller 21 positionierten Dachziegel 100 in Kontakt kommt, sodass sich der Konturabnehmer 27 an die Kontur des Dachziegels 100 anschmiegt. Sodann kann der Verwender der Vorrichtung 10 den Dachziegel 100 an dem Konturabnehmer 27 anreißen, wobei die Anreißmarkierung aufgrund des sich anschmiegenden Konturabnehmers 27 auch in den Tiefsicken des Dachziegels 100 präzise angebracht werden kann.

Fig. 6 zeigt ein Ausführungsbeispiel einer Vorrichtung 10 zum Trennen von Dachziegeln 100. Diese Vorrichtung entspricht im Wesentlichen dem grundlegenden Aufbau der Vorrichtung gemäß Fig. 1 bis 5. Insoweit wird auf die vorhergehenden Ausführungen verwiesen und nur auf die Unterschiede eingegangen.

Anstatt einer Anreißeinheit ist die Vorrichtung gemäß Fig. 6 mit einer Trenneinheit 33 versehen, die ein Sägeblatt als antreibbares Werkzeug 35 aufweist. Zudem ist der Drehteller 21 gemäß Fig. 6 an der Linearführung 13, 15 verfahrbar angeordnet. Bei der Vorrichtung nach Fig. 6 kann somit der Drehteller 21 zunächst bezüglich seiner Position entlang der Linearführung 13, 15 und bezüglich seines Winkels eingestellt und arretiert werden. Sodann wird mittels des Werkzeugs 35 der Dachziegel 100, der sich auf dem Drehteller 21 befindet, getrennt. Zur Vermeidung oder Reduktion von Staub kann es daher hilfreich sein, an der Vorrichtung gemäß Fig. 6 eine Absaugvorrichtung vorzusehen (nicht dargestellt).

Bei der Verwendung der zuvor beschriebenen Vorrichtungen 10 wird zunächst das Dach vermessen. Sodann werden für einen Arbeitsschritt des Dachdeckens, etwa Kehl, Grat, Traufe oder Ortgang, Schnittparameter für die Dachziegel 100 dieses Arbeitsschritts ermittelt. Dabei handelt es sich insbesondere um die Position und den Winkel des geführten Schnitts. Hieraus können die Einstellparameter der Vorrichtungen 10 abgeleitet werden, das heißt die Position der Anreißeinheit 25 oder des Drehtellers 21 entlang den Führungsschienen 13, 15 und der Winkel des Drehtellers 21. Sodann werden die Einstellungen an der Vorrichtung 10 vorgenommen und mittels der Positionsarretierung oder der Winkelarretierung arretiert.

Im Anschluss können die Dachziegel 100 für diesen Arbeitsschritt nacheinander auf dem Drehteller 21 positioniert und, je nach Ausführungsbeispiel, angerissen oder getrennt werden. Bei der Vorrichtung 10 zum Anreißen von Dachziegeln 100, bei denen die Dachziegel 100 angerissen werden, erfolgt das Trennen oder Zuschneiden in einem nachgelagerten Schritt, der in der Regel außerhalb der Vorrichtung 10, jedoch auf dem Boden erfolgt, das heißt nicht auf dem Dach. Erst nach dem Trennen werden die getrennten Dachziegel zum Decken auf das Dach transportiert.

### Bezugszeichenliste

- 10: Vorrichtung
- 11: Gestell
- 13: Führungsschiene
- 15: Führungsschiene
- 17: Positionsanzeige
- 19: Anzeigeelement
- 21: Drehteller
- 23: Anschlag
- 25: Anreißeinheit
- 27: Konturabnehmer
- 29: Kontaktfläche
- 31: Scheibenelemente
- 33: Trenneinheit
- 35: Werkzeug
- 37: Betätigungshebel
- 39: Klemmhebel
- 41: Rollen
- 43: Einstellhebel

- 100: Dachziegel

- X: Erstreckungsrichtung

## Patentansprüche

1. Vorrichtung (10) zum Anreißen von Dachziegeln (100), umfassend ein Gestell (11), das eine Linearführung (13, 15) aufweist,
einen an dem Gestell (11) angeordneten und relativ zu dem Gestell (11) drehbaren Drehteller (21), auf dem die Dachziegel (100) positionierbar sind, und
eine Anreißeinheit (25), die einen Konturabnehmer (27) zum Anliegen an der Kontur eines auf dem Drehteller (21) positionierten Dachziegels (100) aufweist,
wobei die Anreißeinheit (25) oder der Drehteller (21) entlang der Linearführung (13, 15) verfahrbar ist.

2. Vorrichtung (10) nach Anspruch 1,
wobei der Konturabnehmer (27) eine sich an die Kontur des Dachziegels (100) anschmiegende Kontaktfläche (29) aufweist.

3. Vorrichtung (10) nach Anspruch 2,
wobei sich der Konturabnehmer (27) entlang einer Erstreckungsrichtung (X) erstreckt und eine Vielzahl von entlang der Erstreckungsrichtung (X) in Reihe angeordneten Scheibenelementen (31) aufweist, die in einer Richtung zu dem Drehteller (21) hin einzeln beweglich an der Anreißeinheit (25) gelagert sind und gemeinsam die Kontaktfläche (29) definieren.

4. Vorrichtung (10) nach Anspruch 3,
wobei die Scheibenelemente (31) eine Dicke in der der Erstreckungsrichtung (X) von etwa 1 mm bis etwa 4 mm, insbesondere etwa 1,5 mm, aufweisen.

5. Vorrichtung (10) nach Anspruch 3 oder 4,
wobei benachbarte Scheibenelemente (31) in der Erstreckungsrichtung (X) jeweils unmittelbar aneinander anliegen.

6. Vorrichtung (10) zum Trennen von Dachziegeln (100), umfassend ein Gestell (11), das eine Linearführung (13, 15) aufweist,
einen an dem Gestell (11) angeordneten und relativ zu dem Gestell (11) drehbaren Drehteller (21), auf dem die Dachziegel (100) positionierbar sind, und
eine Trenneinheit (33), die ein antreibbares Werkzeug (35), insbesondere ein Sägeblatt, zum Trennen eines auf dem Drehteller (21) positionierten Dachziegels (100) aufweist,
wobei die Trenneinheit (33) oder der Drehteller (21) entlang der Linearführung (13, 15) verfahrbar ist.

7. Vorrichtung (10) nach einem der vorstehenden Ansprüche,
wobei das Gestell (11) eine Positionsanzeige (17) aufweist, an der die Position entlang der Linearführung (13, 15) ablesbar ist.

8. Vorrichtung (10) nach Anspruch 7,
umfassend ein Anzeigeelement (19) zum Anzeigen der Position an der Positionsanzeige (17).

9. Vorrichtung (10) nach einem der vorstehenden Ansprüche, umfassend eine Positionsarretierung zum Arretieren der Anreißeinheit (25), der Trenneinheit (33) oder des Drehtellers (21) an einer insbesondere beliebigen Position entlang der Linearführung (13, 15).

10. Vorrichtung (10) nach einem der vorstehenden Ansprüche,
wobei der Drehteller (21) einen Anschlag (23) für den Dachziegel (100) aufweist, um den Dachziegel (100) auf dem Drehteller (21) zu positionieren.

11. Vorrichtung (10) nach einem der vorstehenden Ansprüche,
wobei der Drehteller (21) eine Winkelarretierung zum Arretieren des Drehtellers (21) in einem insbesondere beliebigen Winkel relativ zur Anreißeinheit (25) oder Trenneinheit (33) aufweist.

12. Vorrichtung (10) nach einem der vorstehenden Ansprüche,
wobei das Gestell (11) eine Gestellebene definiert, der Drehteller (21) um eine orthogonal zur Gestellebene verlaufende Achse drehbar ist und die Anreißeinheit (25), die Trenneinheit (33) oder der Drehteller (21) im Wesentlichen parallel zu der Gestellebene verfahrbar ist.

13. Verfahren zum Trennen von Dachziegeln (100) unter Verwendung einer Vorrichtung (10), die ein Gestell (11), das eine Linearführung (13, 15) aufweist, und einen an dem Gestell (11) angeordneten und relativ zu dem Gestell (11) drehbaren Drehteller (21), auf dem die Dachziegel (100) positionierbar sind, umfasst, wobei das Verfahren die folgenden Schritte aufweist:
- Ermitteln von Schnittparametern für die Dachziegel (100) für einen Arbeitsschritt, wobei die Schnittparameter insbesondere eine Schnittposition und einen Schnittwinkel für die anzureißenden Dachziegel (100) umfassen,
- Ermitteln von Einstellparametern für die Vorrichtung (10) für den Arbeitsschritt basierend auf den Schnittparametern,
- Einstellen der Einstellparameter an der Vorrichtung (10),
- aufeinanderfolgendes Positionieren der für den Arbeitsschritt benötigten Dachziegel (100) auf dem Drehteller (21) und
- Trennen der Dachziegel (100) entsprechend den Schnittparametern.

14. Verfahren nach Anspruch 13,
wobei die Vorrichtung (10) eine Anreißeinheit (25) umfasst, die einen Konturabnehmer (27) zum Anliegen an der Kontur eines auf dem Drehteller (21) positionierten Dachziegels (100) aufweist, wobei die Anreißeinheit (25) oder der Drehteller (21) entlang der Linearführung (13, 15) verfahrbar ist, und
wobei an den Dachziegeln (100) vor dem Trennen entlang des Konturabnehmers (27) eine Anreißmarkierung angebracht wird,
wobei vorzugsweise die Anreißeinheit (25) nach dem Positionieren eines jeden Dachziegels (100) auf dem Drehteller (21) abgesenkt wird, um den Konturabnehmer (27) auf der Kontur des auf dem Drehteller (21) positionierten Dachziegels (100) aufliegen zu lassen.

15. Verfahren nach Anspruch 13 oder 14,
wobei das Ermitteln von Schnittparametern und/oder das Ermitteln von Einstellparametern mittels einer Berechnungssoftware erfolgt.
